# EUROPÄISCHE PATENTSCHRIFT

(11) **EP 0 145 012 B1**
(45) Veröffentlichungstag und Bekanntmachung des Hinweises auf die Patenterteilung: **20.03.1991**
(21) Anmeldenummer: 84115178.0
(22) Anmeldetag: 11.12.1984
(51) Int. Cl.: E04D 13/04

(54) **Wassereinlauf**
Water outlet
Goulotte d'écoulement des eaux

(30) Priorität: 13.12.1983 DE 3345083
(43) Veröffentlichungstag der Anmeldung: 19.06.1985
(73) Patentinhaber: ETERNIT Aktiengesellschaft, D-10587 Berlin (DE)
(72) Erfinder: Reisewitz, Günter, Ing.-grad., D-4300 Essen 1 (DE); Dahmen, Willi, D-4040 Neuss 21 (DE); Eisleben, Karl, Ing.-grad., D-4040 Neuss 1 (DE); Lützenkirchen, Kurt, D-5090 Leverkusen (DE); Küsters, Heinrich, D-4044 Kaarst 2 (DE)
(74) Vertreter: Prietsch, Reiner (DE)

(56) Entgegenhaltungen:
- DE-A- 2 612 684
- DE-B- 2 422 658
- DE-B- 2 422 659
- DE-U- 7 703 110
- FR-A- 2 280 761

## Beschreibung

Die Erfindung betrifft einen Wassereinlauf für Flachdächer, bestehend aus einem einstückigen Bauteil aus einem trichterförmigen Einlaufkörper, der einen Kunststoffring enthält, an dessen Außenumfang eine einen Kragen bildende Anschlußfolie endet.

Aus der DE-B- 24 22 658 ist ein Wassereinlauf bekannt, der aus zwei Teilen besteht, nämlich einerseits einem Einlaufkörper, andererseits einer einstückigen Einheit aus einem Kunststoffring und einer Anschlußfolie. Diese Einheit ist mit dem Einlaufkörper über an dem Kunststoffring vorgesehene Nocken, die mit in der Innenwand des Einlaufkörpers vorhanden Nuten nach Art eines Bajonett-Verschlusses zusammenwirken, verbindbar. Ein in gleicher Weise zweiteilig aufgebauter Wassereinlauf ist auch aus der DE-A- 26 12 684 bekannt, jedoch wird hierbei zur Verbindung der Einheit aus Kunststoffring und Anschlußfolie mit dem Einlaufkörper der als Dichtung ausgestaltete und entsprechend profilierte Kunststoffring formschlüssig auf den mit einem komplementären Profil versehenen Einlaufkörper aufgedrückt. Beiden bekannten Wassereinläufen ist der Nachteil gemeinsam, daß der Einlaufkörper einerseits und die Einheit aus Kunststoffring und Anschlußfolie andererseits in getrennten Formen hergestellt und auf Lager gehalten werden müssen. Zudem ist eine dauerhaft dichte Verbindung zwischen den getrennten Konstruktionsteilen nicht gewährleistet.

Diese Nachteile weist der Wassereinlauf der einleitend angegebenen, aus dem DE-U- 77 03 110 bekannte Wassereinlauf nicht auf, jedoch wird für dessen Herstellung eine vorge formte Anschlußfolie benötigt, deren kreisförmige Öffnung während der Formung des Einlaufkörpers durch Spritzen, Gießen oder Schäumen mittels des als Spreizring ausgebildeten Kunststoffringes in der Weise offengehalten wird, daß der Ring und der anschließende Bereich der Anschlußfolie nach Fertigstellung des Wassereinlaufes vollständig in das Material des Einlaufkörpers eingebettet sind. Zu dem Nachteil, keine glatten, flachliegenden Anschlußfolienzuschnitte verwenden zu können, kommt hinzu, daß es schwierig, wenn nicht sogar unmöglich ist, den Kunststoffring und den einzubettenden Teil der Anschlußfolie in dem Formhohlraum des Werkzeuges zur Herstellung des Wassereinlaufes so zu positionieren und während des Spritzens, Gießens oder Schäumens so positioniert zu erhalten, daß die gewünschte Einbettungstiefe und eine zentrische Lage des Kunststoffringes zu der Achse des Wassereinlaufs eingehalten werden. Außerdem muß für den Einlaufkörper ein Kunststoff verhältnismäßig hoher Festigkeit verwendet werden, wenn an der Innenwand des Wassereinlaufes - wie üblich - Einlaufsiebe oder Aufstockelemente hinreichend sicher verankert werden sollen.

Der Erfindung liegt die Aufgabe zugrunde, einen Wassereinlauf der einleitend angegebenen Gattung so auszubilden, daß er sich aus möglichst einfach geformten Teilen zeitsparend herstellen läßt.

Diese Aufgabe ist erfindungsgemäß dadurch gelöst, daß der Einlaufkörper an die Unterseite der Anschlußfolie und die Außenseite des Ringes angeformt ist, daß die Oberseite der Anschlußfolie und die obere Stirnfläche des Ringes in einer Ebene liegen, daß die Anschlußfolie in einer Nut im Außenumfang des Ringes nahe dessen oberer Stirnfläche endet, und daß die Innenfläche des Ringes den einlaufseitigen,ersten Abschnitt der Innenwand des Wassereinlaufes bildet.

Diese Ausgestaltung hat den Vorteil, daß der Kunststoffring und damit auch die an ihm gegebenenfalls nur lose festgelegte Anschlußfolie durch den Kern des Formwerkzeuges zentrisch positioniert werden, wobei sich die spätere obere Stirnseite des Ringes und die spätere Oberseite der Anschlußfolie an die eine Stirnwand des Formhohlraumes anlegen können. Auch wenn beim nachfolgenden Anformen des Einlaufkörpers hohe Drucke auftreten, wie dies bei dem bevorzugt angewendeten Schäumverfahren der Fall ist, können keine Verschiebungen mehr eintreten.

Bei einer bevorzugten Ausführungsform besteht der Ring aus einem Kunststoff höherer Festigkeit als der Einlaufkörper und hat in seiner Innenfläche eine sich nach innen öffnende, umlaufende Nut, die über kreissegmentförmige Ausnehmungen mit der oberen Stirnfläche des Ringes in Verbindung steht. Die höhere Festigkeit des Kunststoffringes gewährleistet eine sichere Verankerung beispielsweise eines Einlaufsiebes oder eines Aufstockelementes. Die kreissegmentförmigen Ausnehmungen und die innenliegende, umlaufende Nut erlauben ein bajonettverschlußartiges Einsetzen eines solchen Einlaufsiebes. Stattdessen kann in die Nut auch ein Dichtungsring eingelegt und anschließend ein Aufstockelement eingesetzt werden. Die kreissegmentförmigen Ausnehmungen erhöhen außerdem das Wasserschluckvermögen des Wassereinlaufes.

Mit Vorteil endet der Ring auslaufseitig in einer mit der Innenwand des Einlaufkörpers abschließenden Dichtlippe. Diese verhindert, daß beim Anformen des Formkörpers dessen Material, z.B. Kunststoffschaum, zwischen den Formkern und den Kunststoffring gelangt.

Eine weitere bevorzugte Ausführungsform besteht darin, daß der Ring an seiner Außenseite mit winkelmäßig versetzt angeordneten Stegen versehen ist.

Diese können einerseits zurweitgehend selbsttätigen Positionierung der Anschlußfolie und des Ringes in der Werkzeugform während deren Schließens dienen und verbessern andererseits die Verankerung des Ringes in dem Material des Einlaufkörpers.

Eine weitere Ausführungsform zeichnet sich dadurch aus, daß an der Außenseite des Ringes in dessen auslaufseitigem Abschnitt ein Trägerkörper für einen elektrischen Heizleiter festgelegt ist. Mit vernachlässigbarem zusätzlichem Aufwand wird hierdurch eine Einformung des Heizleiters in genau vorgegebener Lage sichergestellt.

In der Zeichnung ist ein Wassereinlauf nach der Erfindung in beispielsweise gewählten Ausführungsformen schematisch vereinfacht dargestellt. Es zeigt:
- Fig. 1: den Wassereinlauf im Längsschnitt,
- Fig. 2: einen vergrößerten Teilschnitt durch den Wassereinlauf und das Formwerkzeug zu seiner Herstellung,
- Fig. 3: eine zweite Ausführungsform des Wassereinlaufes im vergrößerten Teilschnitt,
- Fig. 4: einen Schnitt durch den Wassereinlauf nach Fig. 1 mit eingesetztem Aufstockelement und
- Fig. 5: den Wassereinlauf nach Fig. 1 in zwei verschiedenen Teillängsschnitten.

Gemäß Fig. 1 besteht der Wassereinlauf aus einem Einlaufkörper 1 , der an einen Kunststoffring 2 und an eine Anschlußfolie 3 derart angeschäumt ist, daß die Oberseite der Anschlußfolie 3 und die obere Stirnfläche des Ringes 2, einen planen Anschlußflansch bilden.

Fig. 2 veranschaulicht die Lage des Wassereinlaufes vor seiner Entformung aus der Schäumform. Diese besteht aus einem beweglichen Formteil 13 und einem feststehenden Formteil 14 , das einstückig mit einem Formkern 14a ist. Der Ring 2 ist in seinem oberen, einlaufseitigen Teil mit einer außenliegenden Umfangsnut 4 versehen, in der die Folie 3 endet. Der Ring 2 hat weiterhin außenseitig z.B. drei um 120° versetzt angeordnete Stege 8 . Das bewegliche Formteil 13 drückt beim Schließen der Schäumform den eingelegten Ring 2 einschließlich der lose in seiner Nut 4 liegenden Folie 3 über diese Stege 8 in die Endlage. Der Ring 2 ist innenseitig mit einer umlaufenden Nut 5 versehen, deren Zweck später noch erläutert werden wird. Auslaufseitig endet der Ring 2 in einer Dichtlippe 11 , die verhindert, daß der den Einlaufkörper 1 bildende Kunststoffschaum zwischen den Ring 2 und den Formkern 14a gelangt.

Fig. 3 zeigt eine zweite Ausführungsform des Wassereinlaufes. In die außenliegende, umlaufende Nut 4 ist zusätzlich ein Dichtring 9 eingelegt, der die Folie 3 besser in der Nut 4 fixiert und verhindert, daß Kunststoffschaum zwischen das feststehende Formteil (14 in Fig. 2) und die Folie 3 gelangt. Auf das auslaufseitige Ende des Ringes 2 ist ein Trägerkörper 19 für einen Heizleiter 12 aufgeschoben, der über einen Anschluß 12a mit Strom versorgt wird.

Fig. 4 zeigt den Wassereinlauf nach Fig. 1 in Verbindung mit einem Aufstockelement 20 . Das Aufstockelement 20 ist gleichartig wie der Wassereinlauf selbst ausgebildet. Zur Abdichtung ist in die innenliegende, umlaufende Nut 5 ein O-Ring 6 eingelegt.

Fig. 5 veranschaulicht den Wassereinlauf nach den Fig. 1 und 2 in zwei verschiedenen Teillängsschnitten. Wie aus der linken Darstellung ersichtlich, sind an dem Ring 2 kreissegmentförmige Ausnehmungen 7 vorgesehen, über die die innenliegende Nut 5 glattflächig mit dem Einlaufquerschnitt in Verbindung steht. Insbesondere können drei um 120° versetzte derartige kreissegmentförmige Ausnehmungen 7 vorgesehen sein. Über diese kreissegmentförmigen Ausnehmungen 7 läßt sich ein Einlaufsieb 15 mit beispielsweise drei Füßen 16 in den Ring 2 und damit in den Wassereinlauf einsetzen und durch Verdrehen um einen bestimmten Winkel in der Weise sichern, daß die nach außen weisenden Vorsprünge der Füße 16 dann in die Nut 5 gemäß der in Fig. 5 rechts gezeigten Stellung zu liegen kommen. In dieser Stellung ist das Einlaufsieb 15 gegen unbeabsichtigtes Verdrehen durch beispielsweise ebenfalls drei um je 120° versetzt angeordnete Rücksprünge 17 gesichert, deren seitliche Flächen 18 als Anschläge für die Füße 16 wirken.

## Patentansprüche

1. Wassereinlauf für Flachdächer, bestehend aus einem einstückigen Bauteil aus einem trichterförmigen Einlaufkörper, der einen Kunststoffring (2) enthält, an dessen Außenumfang eine einen Kragen bildende Anschlußfolie (3) endet, dadurch gekennzeichnet, daß der Einlaufkörper (1) an die Unterseite der Anschlußfolie (3) und die Außenseite des Kunststoffringes (2) angeformt ist, daß die Oberseite der Anschlußfolie (3) und die obere Stirnfläche des Ringes (2) in einer Ebene liegen, daß die Anschlußfolie (3) in einer Nut (4) im Außenumfang des Ringes (2) nahe dessen oberer Stirnfläche endet, und daß die Innenfläche des Ringes (2) den einlaufseitigen, ersten Abschnitt der Innenwand des Wassereinlaufes bildet.

2. Wassereinlauf nach Anspruch 1, dadurch gekennzeichnet, daß der Ring (2) aus einem Kunststoff höherer Festigkeit als der Einlaufkörper (1) besteht und in seiner Innenfläche eine sich nach innen öffnende, umlaufende Nut (5) hat, die über kreissegmentförmige Ausnehmungen (7) mit der oberen Stirnfläche des Ringes (2) in Verbindung steht.

3. Wassereinlauf nach Anspruch 1 oder 2, dadurch gekennzeichnet, daß der Ring (2) auslaufseitig in einer mit der Innenwand des Einlaufkörpers (1) abschließenden Dichtlippe (11) endet.

4. Wassereinlauf nach einem der Ansprüche 1 bis 3, dadurch gekennzeichnet, daß der Ring (2) an seiner Außenseite mit winkelmäßig versetzt angeordneten Stegen (8) versehen ist.

5. Wassereinlauf nach einem der Ansprüche 1 bis 4, dadurch gekennzeichnet, daß an der Außenseite des Ringes (2) an dessen auslaufseitigen Abschnitt ein Trägerkörper (19) für einen elektrischen Heizleiter (12) festgelegt ist.

## Claims

1. A water inlet for flat roofs, comprising an integral component consisting of a funnel-shaped inlet body (1) which includes a plastics ring (2), at the outside periphery of which terminates a connecting foil (3) forming a collar, characterised in that the inlet body (1) is moulded to the underside of the connecting foil (3) and the outside of the plastics ring (2), that the top side of the connecting foil (3) and the upper end face of the ring (2) lie in one plane, that the connecting foil (3) terminates in a groove (4) in the outside periphery of the ring (2) adjacent the upper end face thereof, and that the inside surface of the ring (2) forms the first portion at the inlet end of the inside wall of the water inlet.

2. A water inlet according to claim 1 characterised in that the ring (2) comprises a plastics material of higher strength than the inlet body (1) and in its inside surface has an inwardly opening, peripherally extending groove (5) which commmunicates with the upper end face of the ring (2) by way of recesses (7) in the form of segments of a circle.

3. A water inlet according to claim 1 or claim 2 characterised in that the ring (2) terminates at its outlet end in a sealing lip (11) terminating flush with the inside wall of the inlet body (1).

4. A water inlet according to one of claims 1 to 3 characterised in that the ring (2) is provided at its outside with web portions (8) which are arranged in angularly displaced relationship.

5. A water inlet according to one of claims 1 to 4 characterised in that a carrier body (19) for an electrical heating conductor (12) is fixed to the outside of the ring (2) at the portion at the outlet end thereof.

## Revendications

1. Goulotte d'écoulement des eaux pour toits plats, constituée par un élément de construction d'un seul tenant comprenant un corps de goulotte (1) en forme d'entonnoir, qui contient une bague en matière plastique (2) sur la périphérie extérieure de laquelle se termine une feuille de raccordement (3) qui forme un collet, caractérisée en ce que le corps de goulotte (1) est formé sur le dessous de la feuille de raccordement (3) et sur le côté extérieur de la bague en matière plastique (2), en ce que le dessus de la feuille de raccordement (3) et la face frontale supérieure de la bague (2) se trouvent dans un même plan, en ce que la feuille de raccordement (3) se termine dans une rainure (4) dans la périphérie extérieure de la bague (2), au voisinage de la face frontale supérieure de cette dernière, et en ce que la face intérieure de la bague (2) constitue la première partie, du côté d'admission, de la paroi intérieure de la goulotte.

2. Goulotte d'écoulement des eaux selon la revendication 1, caractérisée en ce que la bague (2) est en une matière plastique ayant une résistance supérieure à celle du corps de goulotte (1) et possède, dans sa face intérieure, une rainure circulaire (5) ouverte vers l'intérieur, qui communique avec la face frontale supérieure de la bague (2) par des évidements (7) en forme de segments de cercle.

3. Goulotte d'ècoulement des eaux selon la revendication 1 ou 2, caractérisée en ce que la bague (2) se termine, du côté d'évacuation, par une lèvre d'étanchéité (11) qui se termine en se raccordant à la paroi intérieure du corps de goulotte (1).

4. Goulotte d'écoulement des eaux selon l'une quelconque des revendications 1 à 3, caractérisée en ce que la bague (2) est munie, sur son côté extérieur, de nervures (8) angulairement décalées.

5. Goulotte d'écoulement des eaux selon l'une quelconque des revendications 1 à 4, caractérisée en ce qu'un corps porteur (19) pour un conducteur chauffant électrique (12) est fixé sur le côté extérieur de la bague (2), sur sa partie située du côté d'évacuation.
